# DEMANDE DE BREVET EUROPEEN

(11) **EP 4 704 254 A1**
(43) Date de publication de la demande: **04.03.2026**
(21) Numéro de dépôt: 25197182.6
(22) Date de dépôt: 21.08.2025
(51) Int. Cl.: H01Q 3/44, H01Q 3/46, H01Q 15/24, H01Q 21/24

(54) **CELLULE D'ANTENNE À RÉSEAU**

(30) Priorité: 30.08.2024 FR 2409277
(71) Demandeur: Commissariat à l'Energie Atomique et aux Energies Alternatives, 75015 Paris (FR)
(72) Inventeur: OUARDI, Bilal, 38054 GRENOBLE CEDEX 09 (FR); CLEMENTE, Antonio, 38054 GRENOBLE CEDEX 09 (FR)
(74) Mandataire: Cabinet Beaumont

(57) **Abrégé**

Cellule (105) d'antenne à réseau comprenant :
- un substrat semiconducteur (201) ;
- un premier polariseur (207a) situé d'un premier côté du substrat semiconducteur ;
- un deuxième polariseur (207b) situé d'un deuxième côté du substrat semiconducteur, opposé au premier côté ; et
- au moins un élément rayonnant (203) interposé entre le substrat semiconducteur (201) et le deuxième polariseur (207b),
ledit au moins un élément rayonnant (203) ayant une forme générale annulaire.

## Description

### Domaine technique

La présente description concerne de façon générale les dispositifs électroniques. La présente description vise en particulier les antennes radioélectriques, plus précisément les antennes à réseau et notamment les cellules composant ces réseaux.

### Technique antérieure

Dans diverses applications, telles que les systèmes de communication par satellite et les dispositifs de communication sur des réseaux mobiles 5G et 6G, il serait souhaitable de disposer d'antennes radioélectriques orientables électroniquement que ce soit en transmission ou en réflexion fonctionnant avec des fréquences sub-THz, c'est-à-dire des fréquences de 100 à 500 GHz.

Parmi les différentes technologies d'antennes radioélectriques susceptibles de répondre aux besoins des applications utilisant des fréquences sub-THz, des antennes à réseau phasé (« phased array », en anglais) et des métasurfaces reconfigurables à base de cristaux liquides ou en technologie CMOS ont notamment été proposées. Les antennes à réseau phasé ont pour avantage de permettre un contrôle précis de l'orientation du faisceau émis par l'antenne et de donner accès à une large plage angulaire. Les métasurfaces reconfigurables à base de cristaux liquides présentent une compacité supérieure à celle des antennes à réseau phasé, tout en offrant des avantages similaires. Toutefois, les antennes à réseau phasé présentent des consommations électriques et des coûts de production trop élevés pour une intégration dans des dispositifs grand public, et les métasurfaces reconfigurables souffrent de pertes trop importantes et d'une bande passante relativement faible.

Des antennes à réseau transmetteur ou réflecteur (« transmitarray antenna », « reflectarray antenna » en anglais) ont par ailleurs été proposées.

Néanmoins ces antennes ne sont pas versatiles ou sont limitées lorsque les fréquences augmentent.

### Résumé de l'invention

Il existe un besoin de pallier tout ou partie des inconvénients des antennes à réseau transmetteur ou réflecteur existantes. Il serait en particulier souhaitable de disposer d'antennes à réseau transmetteur présentant un gain élevé, une efficacité énergétique importante et une complexité réduite tout en permettant une quantification de phase améliorée en transmission et en réflexion.

Pour cela, un mode de réalisation prévoit une cellule d'antenne à réseau comprenant :
- un substrat semiconducteur ;
- un premier polariseur situé d'un premier côté du substrat semiconducteur ;
- un deuxième polariseur situé d'un deuxième côté du substrat semiconducteur, opposé au premier côté ; et
- au moins un élément rayonnant interposé entre le substrat semiconducteur et le deuxième polariseur,
ledit au moins un élément rayonnant ayant une forme générale annulaire.

Selon un mode de réalisation, ledit au moins un élément rayonnant est adapté à commuter entre des états de phase en transmission et des états de phase en réflexion.

Selon un mode de réalisation, le premier polariseur et le deuxième polariseur sont rectilignes et orthogonaux entre eux.

Selon un mode de réalisation, le premier côté est une première face du substrat semiconducteur, et le deuxième côté est une deuxième face du substrat semiconducteur.

Selon un mode de réalisation, l'élément rayonnant comprend au moins une première, une deuxième, une troisième, et une quatrième parties distinctes, de même dimensions, et présentant chacune, en vue de dessus, une même forme d'anneau tronqué.

Selon un mode de réalisation :
- la première et la deuxième parties sont reliées par un premier commutateur ;
- la deuxième et la troisième parties sont reliées par un deuxième commutateur ;
- la troisième et la quatrième parties sont reliées par un troisième commutateur;
- la quatrième et la première parties sont reliées par un quatrième commutateur ;
les premier, deuxième, troisième et quatrième commutateurs, étant formés dans le substrat semiconducteur.

Selon un mode de réalisation, un même espacement sépare la première et la deuxième partie, la deuxième et la troisième partie, la troisième et la quatrième partie, ainsi que la quatrième et la première parties.

Selon un mode de réalisation, chacune des première, deuxième, troisième, et quatrième parties est située sur, et en contact de, la deuxième face du substrat semiconducteur.

Selon un mode de réalisation :
- le premier polariseur comprend une pluralité de premières bandes conductrices sensiblement parallèles entre elles ; et
- le deuxième polariseur comprend une pluralité de deuxièmes bandes conductrices sensiblement parallèles entre elles et sensiblement orthogonales aux premières bandes conductrices.

Selon un mode de réalisation, la cellule comprend en outre :
- une première région isolante interposée entre la première face du substrat semiconducteur et le premier polariseur ; et
- une deuxième région isolante interposée entre la deuxième face du substrat semiconducteur et le deuxième polariseur.

Selon un mode de réalisation, les première, deuxième, troisième, et quatrième parties sont formées dans au moins un niveau de métallisation d'un empilement d'interconnexion interposé entre le substrat semiconducteur et le deuxième polariseur.

Selon un mode de réalisation, l'élément rayonnant est adapté à commuter entre deux états de phase en transmission et quatre états de phase en réflexion.

Selon un mode de réalisation, un premier état de phase en transmission est obtenu lorsque les premiers, et troisièmes commutateurs sont passants, et que les deuxièmes et quatrièmes commutateurs sont non-passants.

Selon un mode de réalisation, un deuxième état de phase en transmission est obtenu lorsque les premiers et troisièmes commutateurs sont non-passants, et que les deuxièmes et quatrièmes commutateurs sont passants.

Selon un mode de réalisation, un premier état de phase en réflexion est obtenu lorsque les premiers, deuxièmes, troisièmes, et quatrièmes commutateurs sont non-passants.

Selon un mode de réalisation, un deuxième état de phase en réflexion est obtenu lorsque les premiers, deuxièmes, troisièmes, et quatrièmes commutateurs sont passants.

Selon un mode de réalisation, un troisième état de phase en réflexion est obtenu lorsque les premiers et quatrièmes commutateurs sont non-passants, et que les deuxièmes et troisièmes commutateurs sont passants.

Selon un mode de réalisation, un quatrième état de phase en réflexion est obtenu lorsque les premiers et deuxièmes commutateurs sont non-passants, et que les troisièmes et quatrièmes commutateurs sont passants.

Selon un mode de réalisation, l'élément rayonnant a une forme générale exclusivement annulaire.

Selon un mode de réalisation, l'élément rayonnant a une forme générale circulaire, ou ovale, ou une forme de quadrilatère, par exemple carrée ou rectangulaire.

Un mode de réalisation prévoit un réseau d'antenne comprenant une pluralité de cellules telles que décrites ci-dessus.

Selon un mode de réalisation, le substrat semiconducteur est commun à plusieurs cellules du réseau.

Un mode de réalisation prévoit une antenne comprenant un réseau tel que décrit ci-dessus et au moins une source configurée pour irradier une face du réseau.

### Brève description des dessins

Ces caractéristiques et avantages, ainsi que d'autres, seront exposés en détail dans la description suivante de modes de réalisation particuliers faite à titre non limitatif en relation avec les figures jointes parmi lesquelles :
la figure 1 est une vue de côté, schématique et partielle, d'un exemple d'antenne à réseau du type auquel s'appliquent, à titre d'exemple, des modes de réalisation décrits ;
la figure 2A est une vue de dessus d'une cellule d'antenne à réseau de la figure 1 ;
la figure 2B est une vue en coupe, schématique et partielle, d'une cellule d'antenne à réseau selon le mode de réalisation de la figure 2A ;
la figure 2C est une vue en coupe, schématique et partielle, d'une cellule d'antenne à réseau selon le mode de réalisation de la figure 2A ;
la figure 3A et la figure 3B sont des vues de dessus, schématiques et partielles, de la cellule de la figure 2A ;
la figure 4 représente, en vue de dessus, plusieurs configurations d'un élément de la cellule d'antenne à réseau selon un mode de réalisation ;
la figure 5 représente des graphes de magnitudes et de déphasage en fonction de la fréquence ;
la figure 6 représente, schématiquement, différentes configurations du réseau de la figure 1 ;
la figure 7 représente des graphes d'amplitude (gain en dBi) en fonction d'un angle d'orientation et à fréquence fixe.

### Description des modes de réalisation

De mêmes éléments ont été désignés par de mêmes références dans les différentes figures. En particulier, les éléments structurels et/ou fonctionnels communs aux différents modes de réalisation peuvent présenter les mêmes références et peuvent disposer de propriétés structurelles, dimensionnelles et matérielles identiques.

Par souci de clarté, seuls les étapes et éléments utiles à la compréhension des modes de réalisation décrits ont été représentés et sont détaillés. En particulier, des modes de réalisation d'une cellule d'antenne à réseau transmetteur et réflecteur sont décrits ci-après. La structure et le fonctionnement de la ou des sources primaires de l'antenne, destinées à irradier le réseau transmetteur ou réflecteur, ne seront toutefois pas détaillés, les modes de réalisation décrits étant compatibles avec toutes ou la plupart des sources primaires d'irradiation pour antenne à réseau transmetteur ou réflecteur connues. À titre d'exemple, chaque source primaire est adaptée à produire un faisceau de forme générale conique irradiant tout ou partie du réseau transmetteur ou réflecteur. Chaque source primaire comprend par exemple une antenne cornet. À titre d'exemple, l'axe central de chaque source primaire est sensiblement orthogonal au plan moyen du réseau.

Par ailleurs, les procédés de fabrication des réseaux transmetteurs ou réflecteurs décrits ne seront pas détaillés, la réalisation des structures décrites étant à la portée de la personne du métier à partir des indications de la présente description, par exemple en mettant en œuvre des techniques usuelles de fabrication de circuits imprimés.

Sauf précision contraire, lorsque l'on fait référence à deux éléments connectés entre eux, cela signifie directement connectés sans éléments intermédiaires autres que des conducteurs, et lorsque l'on fait référence à deux éléments reliés (en anglais « coupled ») entre eux, cela signifie que ces deux éléments peuvent être connectés ou être reliés par l'intermédiaire d'un ou plusieurs autres éléments.

Dans la description qui suit, lorsque l'on fait référence à des qualificatifs de position absolue, tels que les termes « avant », « arrière », « haut », « bas », « gauche », « droite », etc., ou relative, tels que les termes « dessus », « dessous », « supérieur », « inférieur », etc., ou à des qualificatifs d'orientation, tels que les termes « horizontal », « vertical », etc., il est fait référence, sauf précision contraire, à l'orientation des figures.

Sauf précision contraire, les expressions « environ », « approximativement », « sensiblement », et « de l'ordre de » signifient à 10 % près, de préférence à 5 % près.

Dans la description qui suit, les qualificatifs « isolant » et « conducteur » signifient respectivement, sauf précision contraire, électriquement isolant et électriquement conducteur.

Les antennes à réseau transmetteur comprennent typiquement plusieurs cellules élémentaires comportant chacune un premier élément d'antenne irradié par un champ électromagnétique émis par une ou plusieurs sources focales, un deuxième élément d'antenne transmettant un signal modifié vers l'extérieur de l'antenne, et un élément de couplage interposé entre les premier et deuxième éléments d'antenne. Les antennes à réseau réflecteur comprennent typiquement plusieurs cellules élémentaires comportant chacune un élément d'antenne irradié par un champ électromagnétique émis par une ou plusieurs sources, un élément réflecteur, par exemple un plan de masse, réfléchissant un signal modifié vers l'extérieur de l'antenne et un élément de couplage entre l'élément d'antenne et l'élément réflecteur. Les antennes à réseau transmetteur ou à réseau réflecteur sont par exemple réalisées sur un substrat de type PCB (Printed circuit board en anglais) ou CMOS (de l'anglais « Complementary Metal-Oxide-Semiconductor » - métal oxyde semiconducteur complémentaire). Par ailleurs, chaque cellule élémentaire d'une antenne reconfigurable à réseau transmetteur ou réflecteur comprend par exemple au moins un commutateur, par exemple un commutateur à base de diode P-I-N ou à base d'un matériau à changement de phase. Les antennes à réseau transmetteur ou réflecteur ont pour avantage de présenter, par rapport aux antennes à réseau phasé et aux métasurfaces reconfigurables, une meilleure efficacité, une bande passante plus large, et/ou des coûts de production moindres. Toutefois, les antennes à réseau transmetteur ou réflecteur existantes souffrent de divers inconvénients, tels que des pertes en transmission élevées, des bandes d'émission et/ou de réception trop étroites, une complexité de réalisation importante, etc.

La figure 1 est une vue de côté, schématique et partielle, d'un exemple d'antenne à réseau transmetteur 100 du type auquel s'appliquent, à titre d'exemple, des modes de réalisation décrits.

L'antenne 100 comprend typiquement une ou plusieurs sources primaires 101 (une unique source 101, dans l'exemple représenté), placée à une distance focale F, irradiant un réseau 103 transmetteur ou réflecteur. La source 101 peut présenter une polarisation quelconque, par exemple linéaire ou circulaire. Le réseau 103 comprend une pluralité de cellules élémentaires 105, par exemple disposées en matrice selon des lignes et des colonnes. Chaque cellule 105 comprend typiquement un premier élément d'antenne 105a, situé du côté d'une première face du réseau 103 disposée en regard de la source primaire 101, et un deuxième élément d'antenne 105b, situé du côté d'une deuxième face du réseau opposée à la première face. La deuxième face du réseau 103 est par exemple tournée vers un milieu d'émission de l'antenne 100.

Chaque cellule 105 est apte, en émission, à recevoir un rayonnement électromagnétique sur son premier élément d'antenne 105a et à réémettre ce rayonnement depuis son deuxième élément d'antenne 105b, par exemple en introduisant un déphasage connu. En réception, chaque cellule 105 est apte à recevoir un rayonnement électromagnétique sur son deuxième élément d'antenne 105b et à réémettre ce rayonnement depuis son premier élément d'antenne 105a avec le même déphasage.

Les caractéristiques du faisceau produit par l'antenne 100, notamment sa forme (ou gabarit) et sa direction d'émission maximale (ou direction de pointage *θ*₀, *φ*₀), dépendent des valeurs des déphasages respectivement introduits par les différentes cellules 105 du réseau 103. Un contrôle d'amplitude peut par ailleurs être exercé, par chaque cellule élémentaire, sur l'onde électromagnétique incidente.

L'onde électromagnétique incidente est, dans l'exemple de la figure 1, de forme sphérique. Chaque cellule reçoit l'onde incidente avec un retard différent car le trajet différe entre la source et chaque cellule. La compensation de phase *ψₘₙ* au sein de chaque cellule 105 de coordonnées *xₘₙ*, *yₘₙ* peut s'exprimer selon les formules ci-dessous :
${ψ}_{mn} = Δ {φ}_{sp} - \frac{2 π}{λ} \left(sin\left({θ}_{0}\right)cos\left({φ}_{0}\right){x}_{mn}+sin\left({θ}_{0}\right)sin\left({φ}_{0}\right){y}_{mn}\right)$
$Δ {φ}_{sp} = {kr}_{mn} = \frac{2 π}{λ} \sqrt{{x}_{mn}^{2} + {y}_{mn}^{2} + {F}^{2}}$

Δ*φₛₚ* étant le retard spatial, k étant le nombre d'onde, *rₘₙ* étant la distance entre la source et la cellule.

Les antennes à réseau transmetteur ou réflecteur ont pour avantages, entre autres, de présenter une bonne efficacité énergétique et **d'être** relativement simples, peu onéreuses et peu encombrantes. Cela provient notamment du fait que les réseaux transmetteurs ou récepteurs sont réalisables en technologie planaire, généralement sur circuit imprimé.

La présente description vise plus particulièrement les antennes à réseau 103 reconfigurables pour permettre l'utilisation du réseau 103 en mode transmetteur (flèches pleines) ou en mode réflecteur (flèches pointillées). Le réseau 103 est dit reconfigurable lorsque les cellules élémentaires 105 sont commandables électroniquement, de façon individuelle, pour modifier leur valeur de déphasage. Cela permet de modifier dynamiquement les caractéristiques du faisceau généré par **l'antenne,** et notamment de modifier sa direction de pointage sans déplacer mécaniquement l'antenne ou une partie de l'antenne au moyen d'un élément motorisé.

Des antennes reconfigurables utilisent des diodes PIN (de **l'anglais** « Positive Intrinsic Negative ») couplées ou non avec des antennes de type PATCH pour changer de configuration lors d'utilisation d'ondes inférieures à la dizaine de gigahertz. Cependant, certaines de ces solutions ne fonctionnent qu'en transmission ou en réflexion, ou bien elles ne sont pas utilisables pour des fréquences sub-THz car la taille des diodes PIN, dans ce cas-là, est de l'ordre du millimètre ce qui est incompatible avec les longueurs d'onde utilisées. De telles solutions ont également comme défaut d'être instables en réflexion de par l'utilisation de deux modes résonnants. Enfin ces solutions n'offrent qu'une quantification de phase limitée à deux états en réflexion ou en transmission. Elles souffrent également d'une efficacité d'ouverture limitée ainsi qu'une largeur de bande peu étendue.

Pour pallier à ces inconvénients, les modes de réalisation prévoient d'utiliser une ou des cellules d'antenne à réseau comprenant :
- un substrat semiconducteur ;
- un premier polariseur situé d'un premier côté du substrat semiconducteur ;
- un deuxième polariseur situé d'un deuxième côté du substrat semiconducteur, opposé au premier côté ; et
- au moins un élément rayonnant interposé entre le substrat semiconducteur et le deuxième polariseur, ledit au moins un élément rayonnant ayant une forme générale annulaire.

Contrairement aux cas où l'élément rayonnant possèdent une partie conductrice arrangée selon une diagonale d'un cercle, qui ne fonctionnent qu'en transmission, les modes de réalisation décrits permettent d'alterner entre des états de phase en transmission à des états de phase en réflexion.

Cela permet d'obtenir par exemple une quantification de phase à deux états en transmission et à quatre états en réflexion.

La figure 2A est une vue de dessus d'une cellule d'antenne 105 à réseau de la figure 1.

Dans cet exemple, la cellule d'antenne 105 comprend un substrat semiconducteur, un premier polariseur situé d'un premier côté du substrat semiconducteur, un deuxième polariseur situé d'un deuxième côté du substrat semiconducteur, opposé au premier côté ; et au moins un élément rayonnant 203 interposé entre le substrat semiconducteur et le deuxième polariseur. Dans l'exemple représenté, les polariseurs ainsi que le substrat semiconducteur sont rendus transparents pour des raisons de clarté afin de pouvoir mieux distinguer l'élément rayonnant 203.

Dans l'exemple représenté, l'élément rayonnant 203 a une forme générale annulaire. En d'autres termes, cela signifie que l'élément rayonnant 203 est sous forme d'un anneau, continu ou non, et qu'il ne comprend pas de branche s'étendant perpendiculairement à la périphérie de l'anneau vers l'intérieur de l'anneau. Autrement dit, l'élément rayonnant 203 n'a pas de structure en forme de « T » dont le bas du « T » pointerait vers le centre de l'anneau. L'anneau de la figure 2A ne comprend pas de structure conductrice, continue ou non, qui s'étende majoritairement selon un de ces rayons ou selon un de ces diamètres. L'élément rayonnant 203 est, en d'autres termes, sous forme d'une couronne continue ou discontinue.

Dans l'exemple représenté, l'anneau est de forme circulaire mais dans d'autres exemple il peut être de forme ovale, carrée ou rectangulaire, ou sous la forme d'un quadrilatère, ou être légèrement déformé par les procédés de fabrication.

Dans l'exemple représenté, l'élément rayonnant 203 comprend une première, une deuxième, une troisième, et une quatrième parties 203-1, 203-2, 203-3, 203-4 qui sont distinctes, c'est-à-dire qu'elles sont disjointes les unes des autres. Dans l'exemple représenté, les première, deuxième, troisième, et quatrième parties 203-1, 203-2, 203-3, 203-4 sont de mêmes dimensions, c'est-à-dire qu'elles pourraient être superposées de façon identique, aux dispersions de fabrication près. Cela permet de pouvoir intégrer des commutateurs et changer dynamiquement l'impédance de la structure avec une résolution définie.

Dans l'exemple représenté, les parties 203-1 et 203-3 sont diamétralement opposées par rapport au centre de l'anneau décrit par l'élément rayonnant 203. De façon similaire, les parties 203-2 et 203-4 sont diamétralement opposées.

Dans cet exemple, chacune des première, deuxième, troisième, et quatrième parties 203-1, 203-2, 203-3, 203-4 a, en vue de dessus, une même forme d'arc d'anneau, autrement dit d'anneau tronqué. Aucune de ces parties ne comprend de branche dont la direction d'élongation est dirigée vers le centre de l'anneau par exemple. Cela permet l'utilisation de la cellule en transmission ou en réflexion. En effet, si l'élément rayonnant comprenait une piste conductrice s'étendant selon une diagonale de l'anneau, par exemple avec une forme de « T », alors cette piste diagonale de l'élément rayonnant agirait comme un rotateur de polarisation par excitation électromagnétique selon la direction de cette diagonale. L'utilisation de ce genre d'élément rayonnant avec piste diagonale, couplée à des polariseurs orthogonaux entre eux, ne permet pas l'utilisation en réflexion mais seulement en transmission.

Dans l'exemple représenté, les parties 203-4, 203-1 sont reliées par un premier commutateur S1, les parties 203-1, 203-2 sont reliées par un deuxième commutateur S4, les parties 203-2, 203-3 sont reliées par un troisième commutateur S3, enfin les parties 203-3, 203-4 sont reliées par un quatrième commutateur S2.

Lorsqu'un des commutateurs est à l'état passant, les parties auxquelles il est relié se retrouvent connectées électriquement ce qui revient à augmenter la longueur d'arc de l'anneau, en d'autres termes cela revient à augmenter la longueur d'arc non discontinue de l'anneau. Une telle architecture permet d'obtenir des cellules reconfigurables adaptées à commuter entre au moins deux états de phase en transmission et quatre états de phase en réflexion.

Dans un exemple non illustré, les commutateurs ne sont pas tous présents et certaines des parties adjacentes ne sont pas reliées entre elles par un commutateur.

Les commutateurs S1, S2, S3 et S4 sont, de préférence, commandés de façon sensiblement simultanée en ouverture ou en fermeture.

Dans un exemple, un même espacement 231, c'est-à-dire un espacement de même grandeur, sépare les parties 203-1 et 203-2, les parties 203-2 et 203-3, les parties 203-3 et 203-4, ainsi que les parties 203-4 et 203-1. Autrement dit, les parties 203-1, 203-2, 203-3 et 203-4 sont distribuées de façon homogène le long de la périphérie de l'anneau. Cela permet d'obtenir des phases ayant un déphasage constant entre elles et maximiser la transmission ou la réflexion de l'onde électromagnétique.

Dans la figure 2A, un plan de coupe B-B, perpendiculaire à l'élément rayonnant 203, passe par un axe de symétrie des parties 203-4 et 203-2. De plus, un autre plan de coupe C-C, perpendiculaire à l'élément rayonnant 203, passe par le centre des commutateurs S1 et S3, autrement dit par le centre de l'espacement 231 séparant les parties entourant les commutateurs S1 et S3. Le plan C-C est par exemple orienté à 135° par rapport au plan B-B, les angles étant comptés dans le sens trigonométrique.

La droite D1 joignant l'espacement entre les parties 203-1 et 203-2 et l'espacement entre les parties 203-3 et 203-4 décrit par exemple un angle de 45° par rapport au plan B-B. La droite D2 joignant l'espacement entre les parties 203-1 et 203-4 et l'espacement entre les parties 203-3 et 203-2 (autrement dit la droite commune au plan C-C et au plan horizontal), décrit par exemple un angle de 135° par rapport au plan B-B.

Dans un exemple, les premier, deuxième, troisième et quatrième commutateurs S1, S4, S3, S2, sont formés dans le substrat semiconducteur.

À titre d'exemple, les commutateurs S1, S2, S3, S4, sont des transistors de type MOS, PCM (Phase change memory switch en anglais) ou des varactors, etc.

Dans un exemple, les première, deuxième, troisième, et quatrième parties 203-1, 203-2, 203-3, 203-4, sont formées dans un matériau conducteur électriquement, comme un métal, par exemple du cuivre, ou un alliage métallique, ou un matériau organique conducteur ou comprenant des nanotubes de carbone ou du graphène, ou bien encore un oxyde métallique dopé comme un oxyde d'étain ou un oxyde de zinc.

Dans un exemple, l'épaisseur des première, deuxième, troisième, et quatrième parties 203-1, 203-2, 203-3, 203-4 est comprise entre 15 et 100 µm.

Dans un exemple, les parties 203-1, 203-2, 203-3, 203-4 ont une largeur comprise entre un rayon interne de l'anneau Rin et un rayon externe de l'anneau Rout. Rin et Rout sont, par exemple compris entre à 135 µm et 175 µm.

Dans un exemple, l'épaisseur des parties de l'élément rayonnant 203 est comprise entre 30 et 150 µm, par exemple 35 µm.

La figure 2B est une vue en coupe, schématique et partielle, d'une cellule d'antenne à réseau selon le mode de réalisation de la figure 2A. Plus particulièrement, la figure 2B représente la vue selon le plan de coupe B-B.

Dans l'exemple représenté, la cellule élémentaire 105 comprend le substrat semiconducteur 201. Le substrat 201 est par exemple une plaquette ou un morceau de plaquette en un matériau semiconducteur, par exemple le silicium. Le substrat semiconducteur 201 est par exemple de type CMOS (de l'anglais « Complementary Metal-Oxide-Semiconductor » - métal oxyde semiconducteur complémentaire). Dans ce cas, le substrat 201 comprend par exemple un ou plusieurs composants électroniques réalisés en technologie CMOS, par exemple au moins un transistor MOS (de l'anglais « Metal-Oxide-Semiconductor » - métal oxyde semiconducteur). À titre de variante, le substrat 201 peut être en un matériau semiconducteur différent du silicium, par exemple un matériau semiconducteur III-V tel que le nitrure de gallium (GaN) ou l'arséniure de gallium (GaAs). Dans un exemple, le substrat 201 est en quartz.

Dans l'exemple illustré, la cellule élémentaire 105 comprend l'élément rayonnant 203 avec ses parties représentées 203-1, 203-2 et 203-2 situées sur le substrat semiconducteur 201. Dans cet exemple, les parties de l'élément rayonnant sont plus précisément formées dans un empilement ou réseau d'interconnexion 204 situé sur et en contact avec une face 201b du substrat 201 (la face supérieure du substrat 201, dans l'orientation de la figure 2B). Dans l'exemple représenté, l'empilement d'interconnexion 204 comprend un empilement de couches conductrices et de couches isolantes alternées. À titre d'exemple, les couches isolantes sont en oxyde de silicium (SiO₂), et présentent par exemple une épaisseur de l'ordre de 4 µm. Les portions des parties 203-1, 203-2 et 203-4 de l'élément rayonnant 203 qui sont coupées par le plan B-B sont symbolisées par des rectangles en traits pointillés et les portions en retrait par rapport à ce plan B-B sont symbolisées en trait continu en figure 2B. Les parties 203-1, 203-2, 203-3 et 203-4 de l'élément rayonnant 203 sont par exemple des couches métalliques, également appelées niveaux de métallisation. Bien que cela n'ait pas été détaillé sur les dessins, l'empilement d'interconnexion 204 comprend par exemple, outre les parties 203-1, 203-2, 203-3 et 203-4 de l'élément rayonnant 203, des pistes conductrices formées dans les couches conductrices et des vias conducteurs, par exemple des vias métalliques, interconnectant des pistes conductrices situées dans des couches conductrices différentes.

Les parties de l'élément rayonnant 203 sont formées dans au moins l'une des couches conductrices de l'empilement d'interconnexion 204. Dans l'exemple illustré, les parties 203-1, 203-2, 203-3 et 203-4 de l'élément rayonnant 203 sont formées dans un seul niveau de métallisation, par exemple dans le niveau de métallisation supérieur, également appelé dernier niveau de métallisation, c'est-à-dire le niveau de métallisation le plus éloigné du substrat semiconducteur 201. Cet exemple n'est toutefois pas limitatif et les parties 203-1, 203-2, 203-3 et 203-4 de l'élément rayonnant 203 peuvent, à titre de variante, être formées dans un niveau de métallisation autre que le dernier niveau de métallisation et/ou dans plusieurs niveaux de métallisation de l'empilement 204. Par ailleurs, dans l'exemple représenté, le niveau de métallisation supérieur est revêtu d'une couche isolante de l'empilement 204. Cet exemple n'est toutefois pas limitatif, le niveau de métallisation supérieur pouvant, à titre de variante, affleurer la face supérieure de l'empilement 204.

Par ailleurs, bien que la figure 2B illustre un cas dans lequel les parties de l'élément rayonnant 203 sont réalisés dans un même niveau de métallisation de l'empilement d'interconnexion 204, cet exemple n'est pas limitatif, l'une des parties de l'élément rayonnant 203 pouvant, à titre de variante, être formée dans un niveau de métallisation différent de celui dans lequel est formé l'autre élément rayonnant. À titre d'exemple, les parties 203-1 et 203-3 de l'élément rayonnant 203 sont réalisées dans un premier niveau de métallisation de l'empilement 204, par exemple le niveau de métallisation supérieur, et les parties 203-2 et 203-4 de l'élément rayonnant 203 sont réalisées dans un deuxième niveau de métallisation séparé du premier niveau de métallisation par l'une des couches isolantes de l'empilement 204, par exemple un niveau de métallisation inférieur interposé entre le substrat 201 et le dernier niveau de métallisation.

Les parties 203-1, 203-2, 203-3 et 203-4 de l'élément rayonnant 203 sont par exemple de type « antenne sur une puce » (« on-chip antenna », en anglais).

Dans l'exemple illustré, la cellule élémentaire 105 comprend en outre des régions isolantes 205a et 205b situées de part et d'autre du substrat semiconducteur 201. Dans cet exemple, la région isolante 205a revêt une face 201a du substrat semiconducteur 201 (la face inférieure du substrat 201, dans l'orientation de la figure 2B) opposée à la face 201b. La région isolante 205a est par exemple plus précisément située sur et en contact avec la face 201a du substrat 201.

Dans l'exemple représenté, la région isolante 205b est située sur le substrat 201 et les parties 203-1, 203-2, 203-3 et 203-4 de l'élément rayonnant 203. Dans cet exemple, la région isolante 205b est plus précisément située sur et en contact avec la face supérieure de l'empilement d'interconnexion 204. Dans l'exemple illustré où le dernier niveau de métallisation est revêtu d'une couche isolante, la région isolante 205b est située sur et en contact avec cette couche isolante. Dans le cas où le dernier niveau de métallisation affleure la face supérieure de l'empilement d'interconnexion 204, la région isolante 205b est située sur et en contact avec le dernier niveau de métallisation de l'empilement 204.

À titre d'exemple, le substrat 201 et l'empilement d'interconnexion 204 forment une puce de circuit intégré, par exemple plus précisément une puce de circuit intégré de type CMOS.

Les régions isolantes 205a et 205b sont par exemple chacune en un matériau présentant une permittivité diélectrique relative εᵣ, également appelée « constante diélectrique », comprise entre 2 et 4. Les régions isolantes 205a et 205b sont par exemple formées dans une ou plusieurs couches isolantes d'une carte de circuit imprimé. À titre de variante, chaque région isolante 205a, 205b peut être en quartz, en silice fondue, etc. À titre d'exemple, chaque région isolante 205a, 205b présente une épaisseur comprise entre 100 et 300 µm.

Dans l'exemple illustré, la cellule élémentaire 105 comprend en outre des structures de type polariseur 207a et 207b situés de part et d'autre du substrat semiconducteur 201. Dans cet exemple, le polariseur 207a est situé du côté de la face 201a du substrat semiconducteur 201. Dans l'exemple représenté, le polariseur 207a revêt une face de la région isolante 205a opposée au substrat semiconducteur 201 (la face inférieure de la région isolante 205a, dans l'orientation de la figure 2B).

Dans l'exemple représenté, le polariseur 207b est situé du côté de la face 201b du substrat semiconducteur 201. Dans cet exemple, le polariseur 207b revêt une face de la région isolante 205b opposée au substrat semiconducteur 201 (la face supérieure de la région isolante 205b, dans l'orientation de la figure 2B).

À titre d'exemple, les polariseurs 207a et 207b font respectivement partie des premier et deuxième éléments d'antenne 105a et 105b de la cellule élémentaire 105. Cela correspond par exemple à un cas où le polariseur 207a est disposé en regard de la source primaire 101 et où le polariseur 207b est tourné vers le milieu extérieur, ou milieu d'émission, de l'antenne 100. À titre de variante, les polariseurs 207a et 207b peuvent respectivement faire partie des deuxième et premier éléments d'antenne 105b et 105a de la cellule élémentaire 105. Cela correspond par exemple à un cas où le polariseur 207a est tourné vers le milieu extérieur, ou milieu d'émission, de l'antenne 100 et où le polariseur 207b est disposé en regard de la source primaire 101. En tout état de cause, le polariseur situé côté source est polarisé dans la même direction que la source. En pratique, on fixe la polarisation de l'onde à transmettre ou à recevoir et on tourne les polariseurs de manière à respecter cette contrainte.

Dans le cas où les régions isolantes 205a et 205b sont formées dans une ou plusieurs couches isolantes d'une carte de circuit imprimé, les parties 203-1, 203-2, 203-3 et 203-4 et les polariseurs 205a et 205b sont par exemple formés dans des couches conductrices métalliques, aussi appelées niveaux de métallisation, de la carte de circuit imprimé.

Dans l'exemple représenté, les commutateurs S1, S4 sont formés dans le substrat semiconducteur 201, par exemple dans des régions 209-1 et 209-2 du substrat 201 symbolisées, en figure 2B, par des rectangles en pointillé. Les commutateurs S1, S4 sont par exemple connectés aux parties 203-1, 203-2, 203-3, 203-4 correspondantes de l'élément rayonnant 203 par des vias conducteurs et/ou des pistes conductrices de l'empilement d'interconnexion 204 représentées en pointillés. Ces connexions n'ont pas été détaillées en figure 2B afin de ne pas surcharger le dessin.

À titre d'exemple, le substrat semiconducteur 201 fait partie d'une puce de circuit intégrée mécaniquement liée à la carte de circuit imprimé comprenant les régions isolantes 205a et 205b et les polariseurs 207a et 207b par des techniques mises en œuvre dans le montage de composants électroniques en surface, par exemple par brasure ou par l'intermédiaire de billes de soudure, par exemple du côté de la région 205a.

Bien que la figure 2B illustre un exemple dans lequel une seule cellule élémentaire est formée dans et sur un même substrat, cet exemple n'est pas limitatif. De manière plus générale, tout ou partie des cellules élémentaires 105 du réseau transmetteur 103 peuvent être formées dans et sur un même substrat. Par ailleurs, bien que cela n'ait pas été représenté en figure 2B, des circuits de commande et d'alimentation peuvent être prévus dans la carte de circuit imprimé. Ces circuits peuvent par exemple comporter des registres à décalage, des bascules, des circuits tampon, etc. adaptés à commander les commutateurs des cellules élémentaires 105 à l'état ouvert ou à l'état fermé en fonction de l'orientation souhaitée du faisceau émis ou reçu par l'antenne 100.

À titre d'exemple, le réseau transmetteur 103 peut en outre comprendre des circuits de commande et de polarisation (non illustrés en figure 2B) des commutateurs des cellules élémentaires 105. De manière générale, le réseau transmetteur 103 peut comprendre un nombre quelconque de circuits de commande et de polarisation associés à un nombre quelconque d'ensembles de cellules élémentaires comprenant chacun plusieurs cellules élémentaires formées sur un même substrat semiconducteur.

La figure 2C est une vue en coupe, schématique et partielle, d'une cellule d'antenne 105 à réseau selon le mode de réalisation de la figure 2A. Plus particulièrement, la figure 2B représente la vue selon le plan de coupe C-C.

Dans l'exemple représenté, les polariseurs 207a et 207b sont représentés sous forme de blocs pour plus de clarté.

Dans cet exemple, les parties 203-3 et 203-4 sont représentées en trait plein car elles sont arrangées en retrait par rapport au plan C-C.

Dans l'exemple représenté, aucune partie de l'élément rayonnant 203 ne se trouve agencée dans le plan C-C. Il en va de même avec des plans de coupe tournés de 90° ou 270° par rapport au plan C-C. Dans le cas de ces plans tournés de 90° ou 270°, aucune partie de l'élément rayonnant 203 n'apparaîtrait coupée car aucune partie de l'élément rayonnant ne s'étend de façon principale suivant tout ou partie d'un diamètre de l'élément rayonnant 203.

Dans l'exemple représenté, l'espacement 231 sépare les extrémités respectives des parties 203-3 et 203-4 se faisant face. L'espacement 231 est par exemple compris entre 10 et 100 µm, de préférence environ 50 µm. Les espacements 231 permettent d'envisager plusieurs configurations pour l'anneau et permettent également d'assurer également une certaine isolation électromagnétique entre les parties adjacentes de l'élément rayonnant 203.

La figure 3A et la figure 3B sont des vues de dessus, schématiques et partielles, de la cellule de la figure 2A. Plus particulièrement, dans la figure 3A seul l'élément 207a est représenté par transparence, les autres parties de la cellule n'étant pas représentées pour plus de clarté.

Le plan de coupe B-B des figures 2A à 2B est représenté sur les figures 3A et 3B.

La figure 3A illustre plus précisément un exemple de structure du polariseur 207a disposé du côté de la face 201a du substrat semiconducteur 201.

Dans l'exemple représenté, le polariseur 207a comprend une pluralité de bandes 301 disjointes situées sous et en contact avec la région isolante 205a symbolisée, en figure 3A, par un carré en pointillé. Dans un exemple, les bandes 301 ont une largeur W2 comprise entre 80 et 200 µm. Dans cet exemple, les bandes 301 sont sensiblement parallèles entre elles et avec une élongation principale parallèle au plan B-B. Dans l'exemple illustré, les bandes 301 sont espacées de façon sensiblement régulière, à pas constant W1. Dans un exemple, W1 est égal à W2 Les bandes 301 sont par exemple en un matériau conducteur, par exemple un métal tel que le cuivre, ou un alliage métallique. Dans un exemple, le pas W1 est compris entre 80 et 200 µm.

Lorsque l'antenne 100 fonctionne en émission, le polariseur 207a est adapté à contrôler la transmission, vers l'élément rayonnant 203, d'ondes provenant de la source primaire 101. Le polariseur 207a permet plus précisément de transmettre, en direction de l'élément rayonnant 203, des ondes incidentes présentant une polarisation sensiblement identique à celle du polariseur 207a, c'est-à-dire une polarisation rectiligne sensiblement orthogonale aux bandes 301, et de réfléchir des ondes incidentes présentant une polarisation différente de celle du polariseur 207a, c'est-à-dire une polarisation rectiligne parallèle aux bandes 301.

La figure 3B illustre en particulier un exemple de structure du polariseur 207b disposé du côté de la face 201b du substrat semiconducteur 201.

Dans l'exemple représenté, le polariseur 207b comprend une pluralité de bandes 311 situées sur et en contact avec la région isolante 205b. Dans cet exemple, les bandes 311 sont sensiblement parallèles entre elles et avec des dimensions W2 similaires à celles des bandes 301. Les bandes 311 sont par exemple sensiblement orthogonales aux bandes 301 du polariseur 207a. Dans l'exemple illustré, les bandes 311 sont espacées de façon sensiblement régulière, à pas constant, par exemple le pas W1. Les bandes 311 sont par exemple en un matériau conducteur, par exemple un métal tel que le cuivre, ou un alliage métallique. À des fins de simplification de la fabrication de la cellule élémentaire 105, les bandes 311 du polariseur 207b sont par exemple dans le même matériau que les bandes 301 du polariseur 207a.

Les bandes 301 ont leur direction d'extension longitudinale orientée à 90° de l'extension longitudinale des bandes 311. Dans un exemple, les bandes 301 et 311 ont leur direction d'extension longitudinale orientée avec un angle de respectivement, 45° et -45° par rapport à la droite D2.

Lorsque l'antenne 100 fonctionne en émission, le polariseur 207b est par exemple adapté à contrôler la transmission, vers le milieu extérieur, d'ondes provenant de l'élément rayonnant 203. Le polariseur 207b permet plus précisément de transmettre, en direction du milieu extérieur, des ondes incidentes présentant une polarisation sensiblement identique à celle du polariseur 207b, c'est-à-dire une polarisation rectiligne sensiblement orthogonale aux bandes 311, et de réfléchir des ondes incidentes présentant une polarisation différente de celle du polariseur 207b, c'est-à-dire une polarisation rectiligne parallèle aux bandes 311.

Un avantage de l'élément rayonnant 203 tient au fait qu'il permet d'obtenir davantage d'états de phase en réflexion et en transmission, donc un contrôle plus précis de l'orientation du faisceau émis par l'antenne 100.

La figure 4 représente, en vue de dessus, plusieurs configurations d'un élément de la cellule d'antenne à réseau selon un mode de réalisation. Plus particulièrement, la figure 4 illustre deux configurations UC1 et UC2 de l'élément rayonnant 203 utilisées en transmission, et quatre configurations UC3, UC4, UC5 et UC6 utilisées en réflexion par exemple.

Dans la configuration UC1, un premier état de phase en transmission est obtenu lorsque les commutateurs S1, S3 sont non-passants, et que les commutateurs S4, S2 sont passants.

Dans la configuration UC2, les commutateurs S1, S3 sont passants, et que les commutateurs S4, S2 sont non-passants ce qui permet d'obtenir un deuxième état de phase en transmission.

Dans le cas des configurations UC1 et UC2, l'élément rayonnant adopte une forme de deux demi cercles se faisant face et séparés par une ligne non conductrice orientée selon l'axe D2 et respectivement l'axe D1. C'est deux demi cercles agissent comme un rotateur formant une pseudo diagonale conductrice agencée respectivement selon les axes D2 et D1. Cette pseudo-diagonale entraîne une rotation de polarisation ce qui, en conjugaison avec les polariseurs 207a et 207b, permet la transmission.

Les configurations UC1 et UC2 permettent de limiter les pertes d'insertion, tout en assurant une large bande passante. Elles permettent d'obtenir en outre deux états de phase différents stables avec une différence de phase relative d'environ 180° et de pouvoir assurer une modulation de phase en transmission.

Dans la configuration UC3, les commutateurs S1, S2, S3 et S4 sont non-passants, ce qui permet d'obtenir un premier état de phase en réflexion. Dans cette configuration, l'élément rayonnant adopte une forme comprenant quatre arcs d'anneau, ou comme représenté d'arcs de cercle, séparés par des espacements non conducteurs disposés à l'intersection de l'anneau avec les axes D2 et D1.

Dans la configuration UC4, les commutateurs S1, S2 sont non-passants, et les commutateurs S4, S3 sont passants ce qui permet d'obtenir un deuxième état de phase en réflexion. Dans cette configuration, l'élément rayonnant adopte une forme globalement circulaire, ou d'anneau, avec deux espacements non conducteurs disposés à l'intersection de l'anneau avec les axes D2 et D1 uniquement sur la partie haute (dans l'orientation de la figure 4) de l'anneau.

Dans la configuration UC5, les commutateurs S1, S2, S3 et S4 sont passants ce qui permet d'obtenir un troisième état de phase en réflexion. Dans cette configuration, l'élément rayonnant adopte une forme complètement circulaire, ou d'anneau complet, c'est-à-dire que l'anneau est entièrement continu.

Dans la configuration UC6, les premiers et deuxièmes commutateurs S1, S4 sont non-passants, et les commutateurs S3, S2 sont passants ce qui permet d'obtenir un quatrième état de phase en réflexion. Dans cette configuration, l'élément rayonnant adopte une forme globalement circulaire avec deux espacements non-conducteurs disposés à l'intersection de l'anneau avec l'axe D2 uniquement sur la partie haute (dans l'orientation de la figure 4) de l'anneau et à l'intersection de l'anneau avec l'axe D1 uniquement sur la partie basse de l'anneau.

Les configurations UC3, UC4, UC5 et UC6 permettent aux cellules élémentaires de fonctionner comme des résonnateurs individuels, sans rotation de polarisation, ce qui, en conjugaison avec les polariseurs 207a et 207b, entraîne une réflexion de l'onde incidente. Selon la configuration mise en œuvre, des modes différents de l'onde incidente sont choisis ce qui permet d'obtenir quatre états de phase différents en réflexion. Chacun des quatre états de phase est séparé de 90° de différence de phase. Les états UC3, UC4, UC5 et UC6 peuvent également être utilisés pour former un réseau réflecteur avec deux états de phase séparés de 180°, c'est-à-dire avec 180° de différence de phase relative.

Les configurations UC3, UC4, UC5 et UC6 permettent en outre d'obtenir des pertes limitées en réflexion tout en assurant une large bande passante en fréquence. L'efficacité d'ouverture (aperture efficiency en anglais) est également améliorée.

La figure 5 représente des graphes d'amplitude et de déphasage en fonction de la fréquence pour une cellule donnée. Plus particulièrement la figure 5 comprend un graphe a) représentant la magnitude en dB, en fonction de la fréquence exprimée en GHz, des paramètres S11 dans les configurations UC1 et UC2, et S21 dans les configurations UC1 et UC2. La figure 5 comprend également un graphe b), représentant le déphasage exprimé en degrés (deg) pour les configurations UC1 et UC2 en fonction de la fréquence exprimée en GHz. La figure 5 comprend en outre un graphe c) représentant la magnitude en dB du paramètre S11, en fonction de la fréquence exprimée en GHz, dans les configurations UC3, UC4, UC5 et UC6. La figure 5 comprend finalement un graphe d), représentant le déphasage exprimé en degrés (deg) en fonction de la fréquence exprimée en GHz pour les configurations UC3, UC4, UC5, UC6.

Ces graphes montrent que, pour les bandes W et D, la largeur de bande à 1-dB obtenue est de 63 GHz, soit 56% à 112,5 GHz (81 - 144 GHz). Pour la bande H, la largeur de bande à 1-dB obtenue est de 116 GHz soit 44.2% de 262 GHz (204 - 320 GHz).

Dans le graphe b) qui représente les modes de transmission UC1 et UC2, deux états de phase sont obtenus et leurs écarts respectifs reste relativement stable sur la plage de fréquence allant de quelques GHz et 400 GHz.

Dans le graphe d), qui représente les modes de réflexion, c'est-à-dire les configurations UC3, UC4, UC5, UC6, quatre états de phase sont obtenus et l'écart entre eux reste relativement stable sur la plage de fréquence allant de quelques GHz et 400 GHz. Les quatre états de phase obtenus sont, à une fréquence donnée, de 0°, 90°, 180° et 270°.

La figure 6 représente, schématiquement, différentes configurations du réseau de la figure 1. Plus particulièrement, la figure 6 comprend six représentations a), b), c), d), e) et f) montrant différentes configurations des cellules dans le réseau 103 en vue de face. Dans cet exemple, le réseau est de 30 par 30 cellules.

Dans les représentations a), b), le réseau fonctionne en transmission et dans les représentations c), d), le réseau fonctionne en réflexion. Dans ces représentations a), b), c) et d), les cellules représentées en foncé sont dans la configuration UC1 et les cellules représentées en clair sont dans la configuration UC2.

Dans les représentations a), b), le réseau fonctionne en transmission respectivement à des fréquences de 110 et 280 GHz. Dans les représentations c), d), le réseau fonctionne en réflexion respectivement à des fréquences de 110 et 280 GHz.

Les configurations des cellules dans les représentations a) et b) correspondent à des couronnes concentriques centrés sur le centre du réseau. Chaque couronne correspond à une configuration parmi UC1 ou UC2. Plus la fréquence est élevée (c'est-à-dire en passant de la représentation a) à la représentation b)), plus le nombre de couronnes augmente et plus leur largeur diminue.

Les configurations des cellules dans les représentations c) et d) sont l'inverse de celles des représentations a) et b) respectivement. Autrement dit, si dans les représentations a) et b), une cellule est dans la configuration UC1 alors, dans les représentations c) et d) cette même cellule est commandée pour être dans la configuration UC2. Inversement, si dans les représentations a) et b), une cellule est dans la configuration UC2 alors, dans les représentations c) et d), cette même cellule est commandée pour être dans la configuration UC1.

Les représentations d) et e) correspondent à des configurations du réseau en réflexion pour des fréquences respectivement de 110 et 280 GHZ en utilisant les configurations UC3, UC4, UC5 et UC6.

Les configurations des cellules dans les représentations e) et f) correspondent à des couronnes concentriques centrées sur le centre du réseau. Chaque couronne correspond à une configuration des cellules parmi UC3, UC4, UC5 ou UC6. Plus la fréquence est élevée (c'est-à-dire en passant de la représentation e) à la représentation f)), plus le nombre de couronnes augmente et plus leur largeur respective diminue. Dans les exemples représentés e) et f), les configurations des différentes couronnes s'enchaînent de façon périodique entre une première couronne dont les cellules sont avec la configuration UC3, puis une deuxième couronne adjacente située immédiatement à l'extérieur de la première couronne a ses cellules configurées en UC4, ensuite une troisième couronne adjacente située immédiatement à l'extérieur de la deuxième couronne a ses cellules configurées en UC5, et une quatrième couronne adjacente située immédiatement à l'extérieur de la troisième couronne a ses cellules configurées en UC6. La couronne suivante, à l'extérieur de la quatrième couronne, redevient avec une configuration UC3. Les couronnes suivantes suivent un même enchaînement de la configuration UC3 vers la configuration UC6 et ainsi de suite.

En comparant les gains en réflexion entre les exemples c) et e) ou d) et f), une amélioration du gain supérieure à 10 points est obtenue en utilisant les configurations UC3, UC4, UC5 et UC6 en comparaison de l'utilisation des configurations UC1 et UC2 seules. Les pertes par quantification sont ainsi réduites passant de 3 dB à 0,8 dB.

La figure 7 représente des graphes d'amplitude (gain en dBi) en fonction de l'angle *θ* et en fonction de la fréquence. Plus particulièrement, dans les graphes a) et b) de la figure 7, les lignes en pointillés représentent les cas où seules les configurations UC1 et UC2 sont utilisées en réflexion (1-bit RA) pour des fréquences de 120 GHz et 300 GHz respectivement. Les traits pleins représentent les cas où les configurations UC3, UC4, UC5 et UC6 sont utilisées en réflexion (2-bit RA) pour des fréquences de 120 GHz et 300 GHz respectivement.

Dans les cas a) et b) de la figure 7, le pic central a une amplitude plus élevée pour les configurations UC3, UC4, UC5 et UC6. De plus, les amplitudes aux angles situés au-delà de 10° sont plus atténuées dans le cas où les configurations UC3, UC4, UC5 et UC6 sont utilisées.

Divers modes de réalisation et variantes ont été décrits. La personne du métier comprendra que certaines caractéristiques de ces divers modes de réalisation et variantes pourraient être combinées, et d'autres variantes apparaîtront à la personne du métier. En particulier, la personne du métier est capable d'adapter le nombre de parties 203-1, 203-2, 203-3 et 203-4, pour en avoir par exemple un nombre supérieur à quatre, ainsi que le nombre de commutateurs S1, S2, S3 et S4 de l'élément rayonnant 203 en fonction de l'application visée. La personne du métier est en outre capable de choisir la longueur de chaque partie 203-1, 203-2, 203-3 et 203-4 en fonction des états de phase souhaités.

Enfin, la mise en œuvre pratique des modes de réalisation et variantes décrits est à la portée de la personne du métier à partir des indications fonctionnelles données ci-dessus. En particulier, la personne du métier est capable de prévoir d'intégrer dans le substrat semiconducteur 201 des composants électroniques tels que des amplificateurs de puissance, des circuits de commande, une mémoire ou une unité de traitement permettant de commander les états ouvert ou fermé des différents commutateurs de l'élément rayonnant, etc.

## Revendications

1. Cellule (105) d'antenne à réseau comprenant :
- un substrat semiconducteur (201) ;
- un premier polariseur (207a) situé d'un premier côté du substrat semiconducteur ;
- un deuxième polariseur (207b) situé d'un deuxième côté du substrat semiconducteur, opposé au premier côté ; et
- au moins un élément rayonnant (203) interposé entre le substrat semiconducteur (201) et le deuxième polariseur (207b),
ledit au moins un élément rayonnant (203) ayant une forme générale annulaire.

2. Cellule (105) selon la revendication 1, dans laquelle ledit au moins un élément rayonnant (203) est adapté à commuter entre des états de phase en transmission et des états de phase en réflexion.

3. Cellule (105) selon la revendication 1 ou 2, dans laquelle le premier polariseur (207a) et le deuxième polariseur (207b) sont rectilignes et orthogonaux entre eux.

4. Cellule (105) selon l'une quelconque des revendications 1 à 3, dans laquelle le premier côté est une première face (201a) du substrat semiconducteur, et le deuxième côté est une deuxième face (201b) du substrat semiconducteur.

5. Cellule (105) selon l'une quelconque des revendications 1 à 4, dans laquelle l'élément rayonnant (203) comprend au moins une première, une deuxième, une troisième, et une quatrième parties (203-1, 203-2, 203-3, 203-4) distinctes, de même dimensions, et présentant chacune, en vue de dessus, une même forme d'anneau tronqué.

6. Cellule (105) selon la revendication 5, dans laquelle :
- la première et la deuxième parties (203-4, 203-1) sont reliées par un premier commutateur (S1) ;
- la deuxième et la troisième parties (203-1, 203-2) sont reliées par un deuxième commutateur (S4) ;
- la troisième et la quatrième parties sont reliées par un troisième commutateur (203-2, 203-3);
- la quatrième et la première parties (203-3, 203-4) sont reliées par un quatrième commutateur (S2) ; les premier, deuxième, troisième et quatrième commutateurs (S1, S4, S3, S2), étant formés dans le substrat semiconducteur (201) ; et/ou
- un même espacement (231) sépare la première et la deuxième partie, la deuxième et la troisième partie, la troisième et la quatrième partie, ainsi que la quatrième et la première parties.

7. Cellule (105) selon l'une quelconque des revendications 5 ou 6, dans laquelle chacune des première, deuxième, troisième, et quatrième parties (203-4, 203-1, 203-2, 203-3) est située sur, et en contact de, la deuxième face (201b) du substrat semiconducteur (201).

8. Cellule (105) selon l'une quelconque des revendications 1 à 7, dans laquelle :
- le premier polariseur (207a) comprend une pluralité de premières bandes conductrices (301) sensiblement parallèles entre elles ; et
- le deuxième polariseur (207b) comprend une pluralité de deuxièmes bandes conductrices (311) sensiblement parallèles entre elles et sensiblement orthogonales aux premières bandes conductrices.

9. Cellule (105) selon l'une quelconque des revendications 3, ou 4 à 8 dans leur dépendance à la revendication 3, comprenant en outre :
- une première région isolante (205a) interposée entre la première face (201a) du substrat semiconducteur (201) et le premier polariseur (207a) ; et
- une deuxième région isolante (205b) interposée entre la deuxième face (201b) du substrat semiconducteur et le deuxième polariseur (207b).

10. Cellule selon l'une quelconque des revendications 5, ou 6 à 9 dans leur dépendance à la revendication 5, dans laquelle les première, deuxième, troisième, et quatrième parties (203-4, 203-1, 203-2, 203-3) sont formées dans au moins un niveau de métallisation d'un empilement d'interconnexion (204) interposé entre le substrat semiconducteur (201) et le deuxième polariseur (207b).

11. Cellule (105) selon l'une quelconque des revendications 2, ou 3 à 10 dans leur dépendance à la revendication 2, dans laquelle l'élément rayonnant (203) est adapté à commuter entre deux états de phase en transmission et quatre états de phase en réflexion.

12. Cellule (105) selon l'une quelconque des revendications 6, ou 7 à 11 dans leur dépendance à la revendication 6, dans laquelle :
un premier état de phase en transmission est obtenu lorsque les premiers, et troisièmes commutateurs (S1, S3) sont passants, et que les deuxièmes et quatrièmes commutateurs (S4, S2) sont non-passants ; et/ou
un deuxième état de phase en transmission est obtenu lorsque les premiers et troisièmes commutateurs (S1, S3) sont non-passants, et que les deuxièmes et quatrièmes commutateurs (S4, S2) sont passants ; et/ou
un premier état de phase en réflexion est obtenu lorsque les premiers, deuxièmes, troisièmes, et quatrièmes commutateurs sont non-passants ; et/ou
un deuxième état de phase en réflexion est obtenu lorsque les premiers, deuxièmes, troisièmes, et quatrièmes commutateurs sont passants ; et/ou
un troisième état de phase en réflexion est obtenu lorsque les premiers et quatrièmes commutateurs (S1, S2) sont non-passants, et que les deuxièmes et troisièmes commutateurs (S4, S3) sont passants ; et/ou
un quatrième état de phase en réflexion est obtenu lorsque les premiers et deuxièmes commutateurs (S1, S4) sont non-passants, et que les troisièmes et quatrièmes commutateurs (S3, S2) sont passants.

13. Cellule (105) selon l'une quelconque des revendications 1 à 12, dans laquelle :
l'élément rayonnant a une forme générale exclusivement annulaire ; et/ou
l'élément rayonnant a une forme générale circulaire, ou ovale, ou une forme générale de quadrilatère, par exemple carrée ou rectangulaire.

14. Réseau d'antenne (103) comprenant une pluralité de cellules (105) selon l'une quelconque des revendications 1 à 13, et dans lequel le substrat semiconducteur (201) est commun à plusieurs cellules (105) du réseau.

15. Antenne (100) comprenant un réseau (103) selon la revendication précédente et au moins une source (101) configurée pour irradier une face du réseau.
